# EUROPÄISCHE PATENTSCHRIFT

(11) **EP 0 383 235 B1**
(45) Veröffentlichungstag und Bekanntmachung des Hinweises auf die Patenterteilung: **14.04.1993**
(21) Anmeldenummer: 90102720.1
(22) Anmeldetag: 12.02.1990
(51) Int. Cl.: B65D 17/50, B65D 85/80, B65D 1/26

(54) **Verpackungsbehältnis**
Packaging container
Récipient d'emballage

(30) Priorität: 14.02.1989 DE 8901655 U
(43) Veröffentlichungstag der Anmeldung: 22.08.1990
(73) Patentinhaber: GIZEH-WERK GMBH, D-51702 Bergneustadt (DE)
(72) Erfinder:
(74) Vertreter: Koscholke, Gotthold, Dr.-Ing.

(56) Entgegenhaltungen:
- EP-A- 0 147 725
- DE-A- 2 300 383
- DE-A- 3 337 456
- DE-B- 1 786 288
- US-A- 3 292 828

## Beschreibung

Die Erfindung bezieht sich auf ein Verpackungsbehältnis aus Kunststoff nach dem Oberbegriff des Anspruchs 1.

Es ist bei Verpackungsbehältnissen bekannt, die nach dem Füllen zu verschließende Füllöffnung auf einer Seite vorzusehen, die beim späteren Gebrauch des Behältnisses dessen Standfläche bildet. Am anderen Ende des Behältnisses sind an einer ausgewählten Stelle Vorkehrungen zum Aufreißen der Wandung durch den Benutzer getroffen, um dadurch eine Entnahmeöffnung zu schaffen. Solche Behältnisse haben vielfach eine verwickelte Form, die einen entsprechenden Herstellungsaufwand bedingt. Auch muß der Bildung der Aufreißstelle besondere Beachtung geschenkt werden, wenn das spätere Öffnen keine Schwierigkeiten bereiten soll.

In dem Dokument EP-A2-0 147 725 ist ein Verpackungsbecher gezeigt und beschrieben, der durch den Boden gefüllt wird. Nach dem Füllen wird der Becher mit einem Bodenteil verschlossen. Der obere Bereich des Bechers hat im Vergleich zum unteren Bereich einen kleineren Durchmesser. Zwischen den beiden Bereichen befindet sich eine Abstufung. Oberseitig weist der bekannte Verpakkungsbecher eine kreisförmige Mulde auf, die von einem Wulst begrenzt wird. Dieser weist eine Lücke auf, durch die sich eine vom Bechermaterial selbst gebildete, von Materialverdünnungen begrenzte Aufreißlasche mit einem Ring als Griffelement erstreckt. Zur Herstellung einer Ausgießöffnung wird die Aufreißlasche unter Trennung des Materialzusammenhanges hochgezogen.

Es ist auch bekannt, Streuöffnungen im Boden eines Kunststoffbehälters durch ein selbstklebendes Etikett oder sonstiges Klebeschild zu verschließen (DE-B-1 786 288). Es handelt sich um einen Behälter, der von der Gattung her nicht mit dem Erfindungsgegenstand vergleichbar ist.

Aufgabe der Erfindung ist es, ein unkompliziertes, einfach herstellbares Verpackungsbehältnis, insbesondere für Milch, Kaffeesahne oder andere Flüssigkeiten die vornehmlich in kleinen Teilmengen entnommen werden., zu schaffen, das sich praktisch handhaben läßt und dabei eine besonders handgerechte Griffmöglichkeit aufweist. Weitere damit in Verbindung stehende Probleme, mit denen sich die Erfindung befaßt, ergeben sich aus der jeweiligen Erläuterung der aufgezeigten Lösung.

Die Erfindung sieht bei einem Verpackungsbehältnis der angegebenen Gattung vor, daß auf der Entnahmeseite ein länglicher, von einer im wesentlichen ebenen Fläche gebildeter Stirnbereich vorhanden ist, in dem sich wenigstens eine von einer Auflagefläche umgebene Öffnung befindet, die mit einem auf der Auflagefläche lösbar festgelegten, zur Freigabe der Öffnung abziehbaren Verschlußorgan dicht abgedeckt ist, und daß der Becherkörper auf beiden Seiten einer Mittellängsebene sich bis zum Stirnbereich erstreckende Einbuchtungen aufweist, wobei eine jeweils am Übergang der Einbuchtungen zum rotationssymmetrischen Mantel des Becherkörpers vorhandene Kante an ihrem einen Ende bis zu einer Ecke am Stirnbereich verläuft.

Ein derartiges Behältnis zeichnet sich durch eine Reihe wesentlicher Vorteile aus. Die Einbuchtungen bilden Fingerangriffsstellen, so daß sich das Behältnis sicher erfassen und nach Art eines Kännchens praktisch handhaben läßt, insbesondere auch zur jeweiligen Entnahme kleiner Mengen der in ihm enthaltenen Füllung. Die Öffnung bzw. Öffnungen können klein gehalten werden. Das Verschlußorgan kann derart sein, daß es nach einem Entnahmevorgang ein erneutes Abdecken der Öffnung gestattet. Das Behältnis hat eine klare Form und ein ansprechendes Äußeres. Es ist bei alledem einfach herzustellen.

Die Erfindung sieht insbesondere vor, daß der Becherkörper ein tiefgezogener, mit anderen gleichen Becherkörpern ineinanderstapelbarer Teil ist. Das Material kann Polypropylen bzw. ein Mehrschichtmaterial sein, das außer wenigstens einer Polypropylenschicht eine oder mehrere andere Schichten enthält. Es ist auch eine Fertigung auf andere Weise, etwa durch Spritzgießen, und aus anderem Material nicht grundsätzlich ausgeschlossen.

Die Kante der jeweiligen Einbuchtung verläuft zweckmäßig an ihrem anderen Ende bis zu einer Stelle, die Abstand vom Stirnbereich hat.

Der Stirnbereich kann etwa parallel zu einer Boden- oder Aufstellebene des Behältnisses, d.h. im rechten Winkel zu einer Längsmittelebene des Behältnisses, verlaufen. Insbesondere ist er mit Bezug auf eine Boden- oder Aufstellebene des Behältnisses geneigt angeordnet, also unter einem von 90° abweichenden Winkel zu einer Längsmittelebene des Behältnisses.

Je nach den Anforderungen kann eine einzige Öffnung vorhanden sein, die dann zugleich Entnahme- oder Gießöffnung und Lufteintrittsöffnung ist, oder es kann eine Entnahme- oder Gießöffnung und gesondert davon eine Luftöffnung vorgesehen sein. Vorteilhaft befinden sich dann die Öffnungen in einer gemeinsamen Auflagefläche.

Die Öffnung bzw. Öffnungen sind vorteilhaft nach dem Formen des Becherkörpers, insbesondere durch Tiefziehen, durch Stanzen oder Lochen erzeugt.

Bei Vorhandensein mehrerer Öffnungen in einer Auflagefläche ist zum dichten Abdecken derselben zweckmäßig ein gemeinsames Verschlußorgan vorgesehen, das entsprechend lang sein kann. In jedem Fall kann die Öffnung die für den jeweiligen Zweck am besten geeignete Form haben, insbesondere kreisförmig, länglich bzw. oval oder dreieckförmig ausgebildet sein.

Das Verschlußorgan hat zweckmäßig die Form eines Streifens oder Bandes. Es kann mit einer Grifflasche od.dgl. versehen sein.

Zum Verschließen der Füllöffnung des Becherkörpers kann eine aufsiegelbare Folie vorgesehen sein. Diese kann im wesentlichen ebenflächig oder zweckmäßig zur Innenseite des Becherkörpers hin abgesetzt ist.

Bei einer besonderen Ausführung ist ein insbesondere tiefgezogenes Deckelelement mit einer Ausformung vorgesehen, deren Hohlraum zur Aufnahme des oberen Teiles eines benachbarten Behältnisses mit dessen Stirnbereich ausgebildet ist. Dies ermöglicht es, Behältnisse beim Transport oder bei anderer Handhabung aufeinanderzustellen.

Weitere Einzelheiten, Merkmale und Vorteile der Erfindung ergeben sich aus der nachstehenden Erläuterung von Ausführungsbeispielen, aus der zugehörigen Zeichnung und aus den Ansprüchen. Es zeigen:
- Fig. 1: eine Ausführung des Behältnisses in Seitenansicht,
- Fig. 2: eine Draufsicht auf das Behältnis nach Fig. 1,
- Fig. 3: eine Rückansicht des Behältnisses in Richtung des Pfeiles F in Fig. 1,
- Fig. 4: den oberen Teil eines Behältnisses in abgewandelter Ausführung in Seitenansicht und
- Fig. 5: ein Deckelelement im Schnitt.

Das in seiner Gebrauchsposition gezeigte Behältnis weist einen aus einem Polypropylen-Kunststoff durch Tiefziehen hergestellten Becherkörper 1 auf. Dieser hat in seinem in Fig. 1 und 3 unteren, von einem Randflansch 7 ausgehenden Teil eine Mantelfläche 2 von rotationssymmetrischer Form, die sich nach oben hin verjüngt. Die gesamte Ausbildung des Becherkörpers 1 ist so, daß sich dieser im leeren Zustand mit gleichartigen Becherkörpern ineinanderstapeln läßt.

An der in der gezeigten Gebrauchsposition unteren Seite weist das Behältnis eine mit einer auf den Randflansch 7 aufgesiegelten, aufgeschweißten oder auf andere geeignete Weise befestigten Kunststoff- und/oder Metallfolie 6 als Deckelelement verschlossene Füllöffnung 5 auf, die naturgemäß beim Füll- und Verschließvorgang nach oben weist (umgekehrte Position des Behältnisses). Statt einer entsprechend starken Folie kann auch ein Deckelelement anderer Art vorgesehen sein.

Auf der entgegengesetzten, als Entnahmeseite bezeichneten Seite weist der Becherkörper 1 einen länglichen Stirnbereich 8 auf, der bei der gezeigten Ausführung etwa rechteckige Form hat und hier von einer durchgehend ebenen Fläche 9 gebildet ist. Im Stirnbereich 8 befinden sich in der Wandung des Becherkörpers zwei Öffnungen 11 und 12, die durch Stanzen im Anschluß an den Tiefziehvorgang hergestellt sind. Die Öffnungen 11 und 12 sind von Auflageflächen 13 und 14 umgeben, die bei der gezeigten vorteilhaften Ausführung Teile der Fläche 9 sind und in einer Ebene liegen. Dies macht es besonders einfach, für beide Öffnungen ein gemeinsames Verschlußorgan vorzusehen, das hier die Form eines aufsiegelbaren oder auch auf andere geeignete Weise lösbar festlegbaren Streifens bzw. Bandes 10 hat. An einem Ende ist das Verschlußorgan 10 mit einer Grifflasche 10a versehen.

Die Öffnung 11 kann beispielsweise eine Entnahmeöffnung und die Öffnung 12 eine Luftöffnung bzw. umgekehrt sein. Der Abstand der Öffnungen 11 und 12 voneinander läßt sich je nach dem Bedarfsfall wählen. Abweichend von der dargestellten Ausführung kann der Stirnbereich auch anders gestaltet sein. Dabei können die Öffnungen mit den sie umgebenden Auflageflächen auch in unterschiedlichen Höhen liegen und/oder auch so angeordnet sein, daß sie nach verschiedenen Richtungen weisen.

Die Form der Öffnungen kann je nach den Erfordernissen gewählt werden.So zeigt Fig. 2 eine etwa tüllenartige Öffnung 11, die sich gut als Ausgießöffnung eignet, und eine kreisförmige Öffnung 12, etwa als Luftöffnung. Es kann auch nur eine einzige Öffnung vorhanden sein, die dann zweckmäßig entsprechend größer bzw. länger ausgebildet wird. In Fig. 2 ist strichpunktiert eine längliche Öffnung angedeutet.

Auf beiden Seiten, einer Mittellängsebene E weist der Becherkörper 1 Einbuchtungen 3 auf, die sich bis zum Stirnbereich 8 erstrecken, derart, daß die seitlichen Begrenzungskanten 4 des Stirnbereichs 8 jeweils auch den oberen Abschluß der Einbuchtungen 3 bilden.

Am Übergang der Einbuchtungen 3 zum rotationssymmetrischen Mantel 2 des Becherkörpers 1 ist jeweils eine Kante 16 vorhanden, die auch abgerundet sein kann. Jede dieser Kanten 16 verläuft mit dem einen Ende bis zu einer Ecke 17 am Stirnbereich 8, d.h. einer Stelle, bis zu der sich hier auch die rotationssymmetrische Mantelfläche 2 erstreckt. Mit ihrem anderen Ende könnte diese Kante 16 an einer hinteren Ecke 18 des Stirnbereiches 8 auslaufen. Bei der dargestellten Ausführung endet die Kante 16 an einer Stelle 19, die Abstand vom Stirnbereich 8 hat, wie aus Fig. 1 und 3 ersichtlich ist.

Bei der Ausführung nach Fig. 1 und 3 ist der Stirnbereich 8 mit der ihn bildenden Fläche 9 mit Bezug auf eine Aufstell- oder Bodenebene B des Behältnisses geneigt angeordnet. In Fig. 1 ist der Neigungswinkel gegenüber der Bodenebene B bzw. einer Querebene Q zur Längsmittelachse A des Behältnisses mit dem Buchstaben a bezeichnet. Die Auslaßöffnung 11 befindet sich dann an der hochgelegenen Stelle des Stirnbereichs 8.

Eine andere Ausführung zeigt Fig. 4. Hier ist der Stirnbereich 8 etwa parallel zur Bodenebene B des Behältnisses und im rechten Winkel zur Längsmittelachse A des Behältnisses angeordnet.

In Fig. 5 ist ein durch Tiefziehen hergestelltes Deckelelement 21 aus Kunststoff gezeigt, das eine Ausformung 22 aufweist. Der von ihr umschlossene Hohlraum 23 entspricht in Form und Größe etwa dem oberen, den Stirnbereich 8 enthaltenden Teil des in den Figuren 1 bis 3 dargestellten Behältnisses, derart, daß dieser obere Teil mit aufgebrachtem Verschlußorgan 10 in dem Hohlraum 23 gerade Aufnahme finden kann, wenn ein an der Füllöffnung 5 mit einem solchen Deckelteil 21 verschlossenes Behältnis auf ein anderes Behältnis gestellt wird. Der übrige Teil des Deckelelements 21 kann ebenflächig sein und in einen Randflansch 24 auslaufen. Das Deckelelement 21 ist vorteilhaft durch Tiefziehen hergestellt und im übrigen zweckmäßig auch so gestaltet, daß es mit gleichgeformten anderen Deckelelementen ineinanderstapelbar ist.

## Patentansprüche

1. Verpackungsbehältnis aus Kunststoff für Kaffeesahne od.dgl. mit einem eine Füllöffnung (5) aufweisenden Becherkörper (1), dessen Mantelfläche (2) in einem von der Füllöffnung (5) ausgehenden Bereich eine im wesentlichen rotationssymmetrische, sich verjüngende Form hat, mit einem die Füllöffnung (5) verschließenden Deckelelement (6), das sich in Gebrauchsposition des Behältnisses am Boden desselben befindet, und mit einer bis zum Gebrauch verschlossenen Auslaßvorrichtung (11) an einer der Bodenseite abgewandten Entnahmeseite des Behältnisses, wobei der Becherkörper (1) in seinem in Gebrauchsposition oberen Teil eine von der rotationssymmetrischen Form abweichende, zum leichten Ergreifen geeignete Gestalt hat, dadurch gekennzeichnet, daß auf der Entnahmeseite ein länglicher, von einer im wesentlichen ebenen Fläche (9) gebildeter Stirnbereich (8) vorhanden ist, in dem sich wenigstens eine von einer Auflagefläche (13 bzw. 14) umgebene Öffnung (11 bzw. 12) befindet, die mit einem auf der Auflagefläche (13 bzw. 14) lösbar festgelegten, zur Freigabe der Öffnung (11 bzw. 12) abziehbaren Verschlußorgan (10) dicht abgedeckt ist, und daß der Becherkörper (1) auf beiden Seiten einer Mittellängsebene (E) sich bis zum Stirnbereich (8) erstreckende Einbuchtungen (3) aufweist, wobei eine jeweils am Übergang der Einbuchtungen (3) zum rotationssymmetrischen Mantel (2) des Becherkörpers (1) vorhandene Kante (16) an ihrem einen Ende bis zu einer Ecke (17) am Stirnbereich (8) verläuft.

2. Behältnis nach Anspruch 1, dadurch gekennzeichnet, daß der Becherkörper (1) ein tiefgezogener, mit anderen gleichen Becherkörpern ineinanderstapelbarer Teil ist.

3. Behältnis nach Anspruch 1 oder 2, dadurch gekennzeichnet, daß die Kante (16) der jeweiligen Einbuchtung (3) an ihrem anderen Ende bis zu einer Stelle (19) verläuft, die Abstand vom Stirnbereich (8) hat.

4. Behältnis nach einem der Ansprüche 1 bis 3, dadurch gekennzeichnet, daß der Stirnbereich (8) mit Bezug auf eine Bodenebene (B) des Behältnisses geneigt angeordnet ist.

5. Behältnis nach einem der Ansprüche 1 bis 3, dadurch gekennzeichnet, daß der Stirnbereich (8) etwa parallel zu einer Bodenebene (B) des Behältnisses angeordnet ist.

6. Behältnis nach einem der Ansprüche 1 bis 5, gekennzeichnet durch eine längliche Öffnung (15).

7. Behältnis nach einem der Ansprüche 1 bis 6, gekennzeichnet durch eine Auslaßöffnung (11 bzw. 12) und eine Luftöffnung (12 bzw. 11), die innerhalb einer gemeinsamen Auflagefläche (13-14) vorgesehen sind.

8. Behältnis nach einem der Ansprüche 1 bis 7, dadurch gekennzeichnet, daß die Öffnung bzw. Öffnungen (11, 12, 15) durch Stanzen oder Lochen hergestellt sind.

9. Behältnis nach einem der Ansprüche 1 bis 8, dadurch gekennzeichnet, daß bei Vorhandensein mehrerer Öffnungen (11, 12) in einer Auflagefläche (13-14) ein gemeinsames Verschlußorgan (10) für die Öffnungen (11, 12) vorgesehen ist.

10. Behältnis nach einem der Ansprüche 1 bis 9, dadurch gekennzeichnet, daß das Verschlußorgan (10) streifenförmig ausgebildet ist, wobei das Verschlußorgan (10) mit einer Grifflasche (10a) od.dgl. versehen ist.

11. Behältnis nach einem der Ansprüche 1 bis 10, dadurch gekennzeichnet, daß als Verschluß für die Füllöffnung (5) eine aufsiegelbare Folie (6) vorgesehen ist.

12. Behältnis nach einem der Ansprüche 1 bis 11, gekennzeichnet durch ein insbesondere tiefgezogenes Deckelelement (21) mit einer Ausformung (22), deren Hohlraum (23) zur Aufnahme des oberen Teiles eines benachbarten Behältnisses mit dessen Stirnbereich (8) ausgebildet ist.

## Claims

1. A packaging container made of plastics material for coffee cream or the like, with a cup body (1) which has a filling opening (5) and whose peripheral surface (2) has a substantially rotationally symmetrical, narrowing shape in a region extending away from the filling opening (5), with a lid element (6) which seals the filling opening (5) and in the position of use of the container is arranged at the base thereof, and with an outlet device (11) which is sealed until use and is provided on a removal side of the container facing away from the base, the cup element (1) in its upper section in the position of use having a shape deviating from the rotationally symmetrical shape and designed for easy grasping, characterised in that provided on the removal side is an elongate end face region (8) formed by a substantially flat surface (9), in which at least one opening (11 or 12) surrounded by a support surface (13 or 14) is provided, which opening is covered by a sealing element (10) releasably secured to the support surface (13 or 14) and removable in order to release the opening (11 or 12), and the cup body (1) has hollows (3) extending as far as the end face region (8) on either side of a median longitudinal plane (E), an edge (16) provided in each case at the transition from the hollows (3) to the rotationally symmetrical surface (2) of the cup body (1) extending at one end into a corner (17) in the end face region (8).

2. A container according to claims 1, characterised in that the cup body (1) is a deep-drawn element, which can be stacked within other like cup bodies.

3. A container according to claim 1 or 2, characterised in that the edge (16) of the respective hollow (3) extends at its other end up to a point (19) remote from the end face region (8).

4. A container according to one of claims 1 to 3, characterised in that the end face region (8) is arranged inclined relative to a base plane (B) of the container.

5. A container according to one of claims 1 to 3, characterised in that the end face region (8) is arranged approximately parallel to a base plane (B) of the container.

6. A container according to one of claims 1 to 5, characterised by an elongate opening (15).

7. A container according to one of claims 1 to 6, characterised by an outlet opening(11 or 12) and an air opening (12 or 11), which are provided within a common support surface (13-14).

8. A container according to one of claims 1 to 7, characterised in that the opening or openings (11, 12, 15) are formed by punching or piercing.

9. A container according to one of claims 1 to 8, characterised in that, where a plurality of openings (11, 12) are arranged in a support surface (13, 14), a common sealing element (10) is provided for the openings (11, 12).

10. A container according to one of claims 1 to 9, characterised in that the sealing element (10) is strip-shaped, the sealing element (10) being provided with a gripping flap (10a).

11. A container according to one of claims 1 to 10, characterised in that a foil (6), which can be sealed-on, is provided as a seal for the filling opening (5).

12. A container according to one of claims 1 to 11, characterised by an, in particular deep-drawn, lid element (21) with a shaped section (22) whose cavity (23) is designed for receiving the upper part of an adjacent container with the latter's end face region (8).

## Revendications

1. Récipient d'emballage en matière plastique, pour crème à café ou analogue, comprenant un corps de gobelet (1), qui comporte une ouverture de remplissage (5) et dont la surface périphérique (2) a, dans une zone partant de l'ouverture de remplissage (5), une forme essentiellement à symétrie de révolution et convergente, un élément de recouvrement (6), qui ferme l'ouverture de remplissage (5) et est situé à la base du récipient dans la position d'utilisation de ce dernier, et un dispositif de sortie (11) qui est fermé jusqu'à l'utilisation et est situé sur un côté de prélèvement du récipient situé à l'opposé du côté de la base, tandis que, dans sa partie supérieure en position d'utilisation, le corps de gobelet (1) a une forme qui diffère de la forme à symétrie de révolution et est appropriée pour faciliter la prise, caractérisé en ce que, du côté du prélèvement, il est prévu une zone frontale allongée (8) qui est constituée d'une surface essentiellement plane (9) et dans laquelle est situé au moins un orifice (11 ou 12) entouré par une surface d'appui (13 ou 14) et recouvert de manière étanche par un organe de fermeture (10) qui est fixé de manière amovible sur la surface d'appui (13 ou 14) et est agencé de façon à pouvoir être pelé afin de libérer l'orifice (11 ou 12) et en ce que le corps de gobelet (1) comporte, de part et d'autre d'un plan longitudinal médian (E), des parties repoussées (3) s'étendant jusqu'à la zone frontale (8), tandis que, pour raccorder chaque partie repoussée (3) à la surface périphérique à symétrie de révolution (2) du corps de gobelet (1), il est prévu une arête (16) qui s'étend à l'une de ses extrémités jusqu'à un coin (17) situé sur la zone frontale (8).

2. Récipient suivant la revendication 1, caractérisé en ce que le corps de gobelet (1) est un élément réalisé par emboutissage et gerbable avec d'autres corps de gobelet identiques.

3. Récipient suivant la revendication 1 ou 2, caractérisé en ce qu'à son autre extrémité, l'arête (16) de chaque partie repoussée (3) s'étend jusqu'à un emplacement (19) qui est situé à distance de la zone frontale (8).

4. Récipient suivant l'une des revendications 1 à 3, caractérisé en ce que la zone frontale (8) est inclinée vis-à-vis d'un plan de base (B) du récipient.

5. Récipient suivant l'une des revendications 1 à 3, caractérisé en ce que la zone frontale (8) est approximativement parallèle à un plan de base (B) du récipient.

6. Récipient suivant l'une des revendications 1 à 5, caractérisé par un orifice allongé (15).

7. Récipient suivant l'une des revendications 1 à 6, caractérisé par un orifice de sortie (11 ou 12) et un orifice d'air (12 ou 11) qui sont prévus à l'intérieur d'une surface commune d'appui (13-14).

8. Récipient suivant l'une des revendications 1 à 7, caractérisé en ce que le ou les orifices (11, 12, 15) sont réalisés par découpage à l'emporte-pièce ou par perforation.

9. Récipient suivant l'une des revendications 1 à 8, caractérisé en ce que, lorsqu'il existe plusieurs orifices (11, 12) dans une surface d'appui (13, 14), il est prévu un organe commun (10) de fermeture pour ces orifices (11, 12).

10. Récipient suivant l'une des revendications 1 à 9, caractérisé en ce que l'organe de fermeture (10) a la forme d'une bande et est pourvu d'une languette de préhension (10a) ou analogue.

11. Récipient suivant l'une des revendications 1 à 10, caractérisé en ce qu'une feuille (6) agencée de façon à pouvoir être appliquée par scellement est prévue pour fermer l'ouverture de remplissage (5).

12. Récipient suivant l'une des revendications 1 à 11, caractérisé par un élément de recouvrement (21), réalisé notamment par emboutissage, qui comprend une partie conformée (22) dont la cavité (23) est agencée de façon à recevoir la partie supérieure d'un récipient voisin, par sa zone frontale (8).
